# DEMANDE DE BREVET EUROPEEN

(11) **EP 0 795 485 A1**
(43) Date de publication de la demande: **17.09.1997**
(21) Numéro de dépôt: 97400576.1
(22) Date de dépôt: 14.03.1997
(51) Int. Cl.: B65D 71/00

(54) **Pile de feuilles de papier emballée et procédé d'emballage**

(30) Priorité: 15.03.1996 FR 9603312
(71) Demandeur: ARJO WIGGINS S.A., 92442 Issy-les-Moulineaux (FR)
(72) Inventeur: Arnulf, Didier, 77320 Jouy sur Morin (FR); Angin, Norbert, 77320 Jouy sur Morin (FR)
(74) Mandataire: Leszczynski, André

(57) **Abrégé**

Pile de feuilles de papier emballée, comportant au moins une feuille de carton située sur le dessus et/ou le dessous de la pile et une enveloppe de protection pour entourer et maintenir l'ensemble ainsi constitué.

Elle comporte au moins un organe de protection amovible (5), placé dans un angle de la pile de feuilles de papier et en dessous de l'enveloppe de protection (6), cet organe de protection amovible étant susceptible d'être retiré pour permettre le comptage des feuilles de papier sans que l'enveloppe de protection (6) cesse de maintenir l'ensemble des feuilles de papier.

## Description

La présente invention concerne le conditionnement d'une pile de feuilles de papier, notamment une rame de papier.

Il est connu d'emballer une rame de papier en recouvrant le dessus et le dessous de celle-ci par des feuilles de carton supérieure et inférieure de même format, puis d'entourer le tout d'une enveloppe constituée d'un film en matière plastique rétrécissable à la chaleur.

Les feuilles de carton protègent la rame, notamment les bords des feuilles et les angles, contre les chocs et autres agressions mécaniques, tandis que l'enveloppe en matière plastique assure la cohésion de l'ensemble et la protection vis à vis des salissures et des liquides.

Lorsqu'il s'agit d'un papier de sécurité dont la diffusion doit être contrôlée strictement, il est usuel de vérifier à la réception d'une rame emballée le nombre de feuilles.

Le comptage des feuilles s'effectue au moyen de machines nécessitant un contact mécanique avec au moins un angle de la rame, depuis la première feuille de papier située sur le dessus de celle-ci.

Pour ce faire, il est connu d'ouvrir intégralement l'enveloppe en matière plastique pour enlever la feuille de carton supérieure qui gêne l'accès à la première feuille de papier.

L'enlèvement intégral de l'enveloppe en matière plastique présente l'inconvénient de rendre plus difficile la manutention ultérieure de la rame et de permettre la subtilisation d'une ou plusieurs feuilles de papier.

On a ainsi proposé d'enlever l'enveloppe en matière plastique seulement dans un ou plusieurs coins de l'emballage et de découper ensuite les coins correspondants de la feuille de carton supérieure à l'aide d'un cutter.

Toutefois, en procédant de cette manière on risque d'inciser la feuille de carton supérieure sur une profondeur supérieure à son épaisseur et d'endommager les premières feuilles de la rame.

L'invention a pour objet de remédier aux inconvénients précités.

Elle y parvient en proposant une pile de feuilles de papier emballée, comportant au moins une feuille de carton située sur le dessus et/ou le dessous de la pile et une enveloppe de protection pour entourer et maintenir l'ensemble ainsi constitué, caractérisée par le fait qu'elle comporte au moins un organe de protection amovible, placé dans un angle de la pile de feuilles de papier et en dessous de l'enveloppe de protection, cet organe de protection étant susceptible d'être retiré pour permettre le comptage des feuilles de papier sans que l'enveloppe de protection cesse de maintenir l'ensemble des feuilles de papier.

Dans une première réalisation particulière de l'invention, ladite feuille de carton est tronquée dans au moins un angle et ledit organe de protection amovible est constitué par une bande de carton superposée avec ladite feuille de carton et couvrant par une extrémité la pile de feuilles de papier sur la portion d'angle manquante de la feuille de carton.

Avantageusement, la feuille de carton est tronquée aux quatre coins et la pile de feuilles emballée comporte deux bandes de carton s'étendant chacune sur toute la largeur de la pile de feuilles de papier pour couvrir par leurs extrémités les portions d'angle manquantes de la feuille de carton.

Dans une autre réalisation particulière de l'invention, l'organe de protection amovible est formé par pré-découpage d'un angle de la feuille de carton, de manière à pouvoir être détaché du reste de la feuille de carton par simple traction vers l'extérieur.

D'une manière générale, le fait d'avoir un organe de protection amovible à chaque angle de la pile de feuilles de papier permet d'effectuer le comptage par n'importe quel coin.

L'invention a encore pour objet un procédé d'emballage pour conditionner une rame de papier, comprenant les étapes consistant à :
- placer sur le dessus de la pile de feuilles de papier à emballer et dans au moins un angle de celle-ci au moins un organe de protection amovible,
- entourer l'ensemble ainsi constitué d'une enveloppe de protection,
chaque organe de protection amovible étant susceptible d'être retiré par simple traction ou poussée pour permettre le comptage des feuilles de papier sans que l'enveloppe de protection cesse de maintenir l'ensemble des feuilles de papier.

L'invention sera mieux comprise à la lecture de la description détaillée qui va suivre, de deux exemples de réalisation non limitatifs de l'invention, et à l'examen du dessin annexé sur lequel :
- la figure 1 est une vue schématique en perspective éclatée d'une rame de papier emballée, conforme à un premier exemple de réalisation de l'invention,
- la figure 2 est une vue de dessus de la rame emballée représentée sur la figure 1, et
- la figure 3 est une vue schématique en perspective éclatée d'une rame de papier emballée, conforme à un deuxième exemple de réalisation de l'invention.

On a représenté sur les figures 1 et 2 une rame de papier 2, dont l'un des coins est légèrement tronqué pour servir de repère pour son positionnement, cette rame étant conditionnée au moyen d'un emballage 1.

Cet emballage 1 comporte des feuilles de carton supérieure 3 et inférieure 4, deux bandes de carton 5 de même format, rectangulaires et une enveloppe 6 constituée d'un film en une matière plastique transparente rétrécissable à la chaleur, telle que du polyéthylène, et représentée partiellement sur la figure 1.

La feuille de carton supérieure 3 est tronquée aux quatre coins 7 selon des lignes de découpe à 45°.

On place sur la première feuille 8 de la rame 2 une macule supérieure 9 de même format que les feuilles de la rame 2 et dont les coins 10 sont tronqués, également selon des lignes de découpe à 45°.

De même, on dispose sous la dernière feuille de la rame 2 une macule inférieure, qui n'apparaît pas sur les figures, de même format que les feuilles de la rame 2.

Pour emballer la rame 2 on peut procéder de la façon suivante.

Sur une première feuille de film en matière plastique de plus grand format que les feuilles de la pile, on pose la feuille de carton inférieure 4, la macule inférieure puis la rame 2, que l'on recouvre de la macule supérieure 9.

On pose ensuite sur la macule supérieure 9 les deux bandes 5 le long des côtés de plus petite dimension de la rame puis la feuille de carton supérieure 3 et enfin une deuxième feuille de film en matière plastique que l'on soude avec la première pour constituer l'enveloppe de protection 6.

On fait alors rétrécir à la chaleur l'enveloppe 6 pour qu'elle assure la cohésion de l'ensemble ainsi constitué.

Les bandes 5 s'étendent chacune sur toute la largeur de la rame 2 et leur largeur est choisie suffisamment grande pour leur permettre de masquer, lorsqu'elles sont superposées à la feuille de carton supérieure 3, les angles de la première feuille 8 de la rame 2.

Comme on pourra le constater à l'examen de la figure 2, les coins 10 de la macule supérieure s'étendent en retrait des coins 7 de la feuille de carton supérieure 3.

Les feuilles de carton inférieure 4 et supérieure 3 protègent la rame 2 des chocs et autres agressions mécaniques tandis que l'enveloppe 6 la protège des salissures et des liquides.

Les bandes 5 prolongent dans les angles la feuille de carton supérieure 3 et protègent les coins de la rame 2 malgré les portions d'angle manquantes de la feuille de carton supérieure 3.

Les bandes 5 sont maintenues en place le long des bords de la rame 2 par frottement avec la feuille de carton supérieure 3 principalement, grâce au serrage qu'exerce l'enveloppe 6 sur l'ensemble.

Pour ouvrir l'emballage, l'utilisateur incise l'enveloppe 6 au moyen d'un cutter dans la région des coins de la rame 2, la face externe de la feuille de carton supérieure 3 servant d'appui pour couper le film en matière plastique de l'enveloppe 6, puis l'utilisateur arrache localement le film en matière plastique pour accéder aux bandes 5.

Ensuite, l'utilisateur pousse les bandes 5 à une extrémité selon les flèches P pour les saisir à l'autre extrémité et les enlever en les faisant coulisser entre la macule 9 et la feuille de carton supérieure 3.

Après retrait des bandes 5, les angles de la première feuille 8 de la rame se trouvent dégagés et le comptage peut s'effectuer de façon connue en soi.

On a représenté sur la figure 3 un emballage 1' conforme à un deuxième exemple de réalisation de l'invention. Cet emballage diffère du précédent par l'absence des bandes 5, remplacées par le pré-découpage des coins de la feuille de carton supérieure, référencée 3'.

Plus précisément, la feuille de carton supérieure 3' est pré-découpée aux quatre coins selon des lignes de pré-découpe à 45°, référencées 11, permettant de séparer par simple traction vers l'extérieur les coins 12 du reste de la feuille de carton supérieure.

Pour ouvrir l'emballage 1', l'utilisateur incise l'enveloppe 6 dans la région des angles de la rame 2, en retrait des coins 12, en prenant appui sur la face externe supérieure de la feuille de carton supérieure 3', puis arrache localement le film en matière plastique pour accéder aux coins 12.

Ensuite, l'utilisateur tire sur les coins 12 qui se détachent sans qu'il soit nécessaire d'inciser à l'aide d'un cutter la feuille de carton supérieure 3', donc sans risque d'abîmer les premières feuilles de la rame.

Après enlèvement des coins 12, les angles de la première feuille 8 de la rame sont dégagés et le comptage peut s'effectuer.

Finalement, l'invention permet d'ouvrir l'enveloppe de protection 6 aux angles seulement de la rame 2, donc de maintenir cette dernière scellée sans risque de subtilisation de feuilles, tout en évitant que les feuilles de la rame ne soient abîmées à l'ouverture de l'emballage.

## Revendications

1. Pile de feuilles de papier emballée, comportant au moins une feuille de carton située sur le dessus et/ou le dessous de la pile et une enveloppe de protection pour entourer et maintenir l'ensemble ainsi constitué, caractérisé par le fait qu'elle comporte au moins un organe de protection amovible (5;12), placé dans un angle de la pile de feuilles de papier et en dessous de l'enveloppe de protection (6), cet organe de protection amovible étant susceptible d'être retiré pour permettre le comptage des feuilles de papier sans que l'enveloppe de protection (6) cesse de maintenir l'ensemble des feuilles de papier.

2. Pile de feuilles de papier emballée selon la revendication 1, caractérisée par le fait que la feuille de carton (3) est tronquée dans au moins un angle (7) et par le fait que ledit organe de protection amovible est constitué d'une bande de carton (5) superposée avec ladite feuille de carton (3) et couvrant par une extrémité la pile de feuilles de papier sur la portion d'angle manquante de la feuille de carton (3).

3. Pile de feuilles de papier emballée selon la revendication 2, caractérisée par le fait que la feuille de carton (3) est tronquée aux quatre coins et par le fait que la pile de feuilles de papier emballée comporte deux bandes de carton (5) s'étendant chacune sur toute la largeur de la pile pour couvrir par leurs extrémités les portions d'angle manquantes de la feuille de carton.

4. Pile de feuilles de papier emballée selon la revendication 1, caractérisée par le fait que ledit organe de protection amovible (12) est formé par pré-découpage d'un angle de la feuille de carton (3'), de manière à pouvoir être détaché du reste de la feuille de carton par simple traction vers l'extérieur.

5. Pile de feuilles de papier emballée selon la revendication 1, caractérisée par le fait que la feuille de carton (3') est pré-découpée dans les quatre coins pour former quatre organes de protection amovibles (12) pouvant être détachés du reste de la feuille de carton (3') par simple traction vers l'extérieur.

6. Procédé d'emballage pour conditionner une pile de feuilles de papier, notamment une rame de papier, comprenant les étapes consistant à :
- placer sur le dessus de la pile de feuilles de papier à emballer et dans un angle de celle-ci au moins un organe de protection amovible (5;12),
- entourer l'ensemble ainsi constitué d'une enveloppe de protection (6),
chaque organe de protection amovible étant susceptible d'être retiré par simple traction ou poussée pour permettre le comptage des feuilles de papier sans que l'enveloppe de protection cesse de maintenir l'ensemble des feuilles de papier.
